# EUROPÄISCHE PATENTSCHRIFT

(11) **EP 0 873 939 B1**
(45) Veröffentlichungstag und Bekanntmachung des Hinweises auf die Patenterteilung: **29.08.2001**
(21) Anmeldenummer: 98107068.3
(22) Anmeldetag: 17.04.1998
(51) Int. Cl.: B65B 11/58

(54) **Vorrichtung zum Herstellen von Packungen**
Device for making packs
Dispositif pour la fabrication de paquets

(30) Priorität: 23.04.1997 DE 19716930
(43) Veröffentlichungstag der Anmeldung: 28.10.1998
(62) Teilanmeldung aus: 00120806.5
(73) Patentinhaber: Focke & Co. (GmbH & Co.), 27283 Verden (DE)
(72) Erfinder: Focke, Heinz, 27283 Verden (DE); Häfker, Thomas, 27299 Langwedel (DE); Stiller, Martin, 27283 Verden (DE); Schlenker, Michael, 27283 Verden (DE)
(74) Vertreter: Bolte, Erich, Dipl.-Ing.

(56) Entgegenhaltungen:
- EP-A- 0 529 404
- DE-C- 262 765

## Beschreibung

Die Erfindung betrifft eine Vorrichtung zum Herstellen von Packungen durch Einschlagen von Gegenständen in alternativ einen oder mehrere Zuschnitte, insbesondere zum Herstellen von Großpackungen aus Packungsgruppen, mit einem ersten Faltrevolver zum Einhüllen in einen Zuschnitt, insbesondere Karton-Zuschnitt, und einem zweiten Faltrevolver zum Einhüllen in einen anderen Zuschnitt, insbesondere einen Papier- oder Folien-Zuschnitt, wobei die in gemeinsamer aufrechter Ebene drehend nebeneinander angeordneten Faltrevolver jeweils vier in Radialrichtung offene Taschen aufweisen für Gegenstände und Zuschnitte und wobei die Gegenstände in eine sich jeweils in einer horizontalen Mittelebene befindenden Tasche einer Einschubstation des ersten Faltrevolvers oder in eine Tasche des zweiten Faltrevolvers einschiebbar sind.

Die Erfindung befasst sich vorrangig mit der Verpackung von Gruppen von Zigaretten-Packungen, also mit der Fertigung von sogenannten Zigaretten-Stangen. Diese bestehen üblicherweise aus zehn oder zwölf zu einer quaderförmigen oder kubischen Einheit zusammengefassten Zigaretten-Packungen. Vorwiegend sind diese in zwei Reihen zu je fünf Zigaretten-Packungen formiert.

Je nach den Anforderungen des Marktes müssen die Zigaretten-Stangen hinsichtlich des Verpackungsmaterials unterschiedlich gestaltet sein. Vielfach besteht die Umhüllung aus einem (dünnen) Karton-Zuschnitt. Dieser kann zusätzlich außen durch eine Folie (mit Aufreißstreifen) oder durch Papier umgeben sein. Statt dessen kann die Packungsgruppe auch nur in einen Papierzuschnitt oder einen Folienzuschnitt verpackt sein.

Bekannt ist eine Vorrichtung zum Herstellen von Zigaretten-Stangen unterschiedlicher Ausführung durch EP 0 529 404. Bei dieser bekannten Vorrichtung können die fertigen Packungen alternativ aus einem ersten oder aus einem zweiten Faltrevolver ausgestoßen werden, und zwar in eine gegenüber der Einschubrichtung der Packungsgruppe um 90° versetzte Ausschubrichtung. Des Weiteren ist bei diesem Stand der Technik ein Magazin für Zuschnitte und eine Zuschnittbahn für die Zuführung derselben zu einer Beschickungsstation an ungünstiger Stelle angeordnet.

Der Erfindung liegt die Aufgabe zugrunde, eine Vorrichtung vorzuschlagen und weitere Maßnahmen, die die Fertigung aller Packungstypen mit einer einzigen Vorrichtung bei hoher Leistung und zuverlässiger Arbeitsweise derselben ermöglichen.

Zur Lösung dieser Aufgabe ist die erfindungsgemäße Vorrichtung durch folgende Merkmale gekennzeichnet:
a) der erste Faltrevolver weist eine einzige Ausschubstation gegenüberliegend zur Einschubstation und benachbart zur Tasche des zweiten Faltrevolvers auf,
b) der Gegenstand bzw. die Packungsgruppe ist in beiden Faltrevolvern nach dem Einschub in eine Tasche derselben stets längs eines oberhalb der horizontalen Mittelebene liegenden Halbkreises durch den jeweiligen Faltrevolver förderbar,
c) die Packungen sind aus dem zweiten Revolver in horizontaler Ebene aus- und in einen anschließenden horizontalen Packungsförderer einschiebbar,
d) Karton-Zuschnitte sind von einem unterhalb der Faltrevolver angeordneten Zuschnittmagazin über eine Zuschnittbahn von unten her einer Einschubstation des ersten Faltrevolvers zuführbar.

Eine Vorrichtung mit den vorstehenden Merkmalen ermöglicht die leistungsfähige Fertigung von Gebindepackungen, insbesondere für Zigaretten. Alle Gegenstände bzw. Packungsgruppen durchlaufen dieselbe Förderstrecke, unabhängig von dem Typ bzw. der Anzahl der Umhüllungen. Falt- und Beleimungsorgane sind im Bereich der oberen Hälfte der in aufrechter Ebene positionierten Faltrevolver angeordnet. Vorteilhaft ist die Zuführung des Verpackungsmaterials, nämlich der Zuschnitte aus dünnem Karton, von einer Position unterhalb der Faltrevolver. Dadurch wird eine Verschmutzung von herabfallenden Staub- und Papierpartikeln der geschnittenen bzw. gestanzten Zuschnitte vermieden.

Eine weitere Besonderheit der Vorrichtung ist die Ausbildung und Funktion von Organen im Bereich einer dem ersten Faltrevolver zugeordneten Packungsstation. In deren Bereich werden die Gruppen von (Zigaretten-)Packungen zusammengestellt und zum Einschub in eine Tasche des ersten Faltrevolvers bereitgehalten.

Eine andere Besonderheit der Erfindung ist die Beleimung von Falt- bzw. Verbindungslappen der Zuschnitte. Für Faltlappen des Karton-Zuschnitts ist ein Beleimungsgerät im Bereich des ersten Faltrevolvers so positioniert, daß ein innenliegender Faltlappen an der Außenseite beleimt werden kann. Für die Beleimung von Papier-Zuschnitten besteht die Besonderheit darin, daß ein außenliegender Faltlappen aus der Faltstellung herausbewegt bzw. durch Verformen (Aufwickeln) so gestaltet ist, daß die Innenseite nach außen weist und beleimt werden kann.

Weiterhin ist von Bedeutung die Ausgestaltung der Faltrevolver bzw. deren Taschen, die innenseitig durch Stößel bzw. Stößelköpfe gebildet sind.

Die fertig gefalteten Packungen werden erfindungsgemäß durch Wägen überprüft, wobei Packungen mit Gewichten außerhalb eines Toleranzbereichs ausgesondert werden.

Weitere Merkmale und Besonderheiten der Erfindung werden nachfolgend anhand der in den Zeichnungen dargestellten Einzelheiten näher erläutert. Es zeigt:
- Fig. 1: eine Darstellung des Materialflusses durch die Vorrichtung in perspektivischer Darstellung,
- Fig. 2: eine vereinfachte Darstellung der Vorrichtung in Seitenansicht,
- Fig. 3: einen Teilbereich der Vorrichtung in Seitenansicht, bei vergrößertem Maßstab,
- Fig. 4: den Ausschnitt gemäß Fig. 3 bei veränderter Stellung von Organen,
- Fig. 5: einen anderen Bereich der Vorrichtung, ebenfalls in Seitenansicht und vergrößertem Maßstab,
- Fig. 6: eine Einzelheit im Bereich eines ersten Faltrevolvers, nämlich eine Packungsstation, in Seitenansicht,
- Fig. 7: eine weitere Einzelheit des ersten Faltrevolvers, nämlich eine Falt- und Beleimungsstation, ebenfalls in vergrößertem Maßstab,
- Fig. 8: einen zweiten Faltrevolver in perspektivischer Darstellung,
- Fig. 9: Schritte bei der Beleimung eines Faltlappens, insbesondere eines Papierzuschnitts, in vereinfachter Seitenansicht,
- Fig. 10: ein Bereich der Vorrichtung nach Fertigstellung der Packungen und vor dem Abtransport derselben, in Seitenansicht.

Bei dem in den Zeichnungen dargestellten bevorzugten Anwendungsbeispiel geht es um die Herstellung von Großpackungen 10 aus einer Gruppe von Einzelpackungen, also einer Packungsgruppe 11. Diese wiederum besteht vorzugsweise aus Zigaretten-Packungen 12. Bei dem vorliegenden Beispiel bilden zehn Zigaretten-Packungen 12 eine Packungsgruppe 11. Die Zigaretten-Packungen 12 sind in zwei übereinanderliegenden Reihen positioniert.

Die Großpackungen 10 - sogenannte Zigaretten-Stangen - bestehen aus einer Packungsgruppe 11, die von einem oder mehreren Zuschnitten aus Verpackungsmaterial umhüllt ist.

Die Vorrichtung und deren Einzelheiten sind auf die Fertigung von hinsichtlich der Außenumhüllung unterschiedlichen Großpackungen 10 eingerichtet. Eine Außenumhüllung kann aus einem Karton-Zuschnitt 13 bestehen. Dieser umgibt die Packungsgruppe 11 vollständig, also an allen Seiten. Die in besonderer Weise konturierten Karton-Zuschnitte 13 werden gesondert, beispielsweise in einer Papierfabrik, gefertigt. Der vorliegenden Verpackungsmaschine werden Zuschnittstapel 14 zugeführt. Im vorliegenden Falle wird eine Stapelreihe 15 aus aufeinanderfolgenden Zuschnittstapeln 14 quer zur Förderrichtung der Packungsgruppen 11 zugeführt bis in den Bereich eines Zuschnittmagazins 16. In diesem ist stets ein Vorrat aus übereinanderliegenden Karton-Zuschnitten 13 bereitgehalten. An der Unterseite werden nacheinander einzelne Zuschnitte entnommen. Entsprechend der Position der Karton-Zuschnitte 13 bzw. der Zuschnittstapel 14 im Zuschnittmagazin werden die Zuschnittstapel 14 während des Transports in der Stapelreihe 15 in eine schräggerichtete Kippstellung bewegt (Fig. 1) und so an das Zuschnittmagazin 16 übergeben.

Das dünnwandige Verpackungsmaterial, nämlich Papier oder Folie, wird als fortlaufende Materialbahn 17 zur Verfügung gestellt. Die Materialbahn 17 wird von einer im Bereich der Vorrichtung positionierten Bobine 18 abgezogen und über Umlenkwalzen und im einzelnen zu beschreibende Aggregate einer Trenn- bzw. Schneidstation 19 zugeführt. Im Bereich derselben werden in einer vertikalen Ebene nacheinander (dünnwandige) Zuschnitte 20 aus Papier oder Folie von der Materialbahn 17 abgetrennt und zur Umhüllung einer Packungsgruppe 11 bereitgehalten.

Kern der Vorrichtung sind zwei Faltrevolver, nämlich ein erster Faltrevolver 21 und ein zweiter Faltrevolver 22. Diese sind nebeneinanderliegend positioniert, so daß die Drehachsen in einer gemeinsamen horizontalen Ebene liegen. Der erste Faltrevolver 21 dient zur Umhüllung einer Packungsgruppe 11 mit einem Karton-Zuschnitt 13. Im Bereich des in Förderrichtung anschließenden zweiten Faltrevolvers 22 wird eine Packungsgruppe 11 von einem Zuschnitt 20 aus Papier oder Folie umgeben. Dieser Zuschnitt 20 kann unmittelbar eine Packungsgruppe 11 als einzige Umhüllung umgeben. Alternativ kann aber der Zuschnitt 20 um einen bereits als Umhüllung angebrachten Karton-Zuschnitt 13 herumgefaltet werden, so daß die Großpackung 10 zwei äußere Umhüllungen aufweist.

Die Packungsgruppe 11 wird stets durch beide Faltrevolver 21, 22 hindurchgefördert, und zwar entlang von zwei aufwärts gerichteten halbkreisförmigen Bewegungsbahnen, die durch eine kurze geradlinige Bewegung in der horizontalen Mittelebene verbunden sind. Je nach Gestaltung der Außenumhüllung für die Packungsgruppe 11 können beide Faltrevolver 21, 22 oder nur ein Faltrevolver 21 oder 22 in verpackendem Sinne aktiv werden. Besteht die Umhüllung nur aus einem Karton-Zuschnitt 13, durchläuft die Großpackung 10 mit diesem Karton-Zuschnitt 13 den zweiten Faltrevolver 22, ohne daß dieser einen weiteren Zuschnitt anlegt. Ist die Großpackung 10 hingegen nur mit einem (dünnen) Zuschnitt 20 aus Papier oder Folie versehen, durchläuft die Packungsgruppe 11 ohne Umhüllung den ersten Faltrevolver 21. Lediglich der zweite Faltrevolver 22 ist verpackungstechnisch aktiv.

Jeder Faltrevolver 21, 22 besteht aus vier Taschen 23, 24. Bei dem ersten Faltrevolver 21 sind dessen Taschen 23 mittig in bezug auf Radialebenen des Faltrevolvers 21 angeordnet, jeweils mit einem Abstand von 90° voneinander. Bei dem Faltrevolver 22 sind die Taschen 24 zu den Radialebenen versetzt angeordnet. Eine gedachte Drehachse des Faltrevolvers 22 ist gegenüber einer Drehachse des Faltrevolvers 21 versetzt, nämlich höherliegend. Benachbarte Taschen 23 und 24 der beiden Faltrevolver 21 und 22 liegen auf demselben Niveau.

Jeder Faltrevolver 21, 22 weist drei Arbeitsstellungen auf, die von den Taschen 23, 24 bei taktweiser Drehung der Faltrevolver 21, 22 durchlaufen werden.

Bei dem Faltrevolver 21 befindet sich eine Einschubstation 25 im Bereich einer horizontalen Mittelebene der Vorrichtung. Ein Gegenstand bzw. eine Packungsgruppe 11 wird unter Mitnahme eines Karton-Zuschnitts 13 in die an der Außenseite offene Tasche 23 eingeschoben. Der jeweiligen Tasche 23 vorgeordnet, nämlich stationär, ist ein Mundstück angeordnet mit oberen und unteren Faltprofilen 26, 27. Die Packungsgruppe 11 wird zwischen diesen Faltprofilen 26, 27 hindurchgeschoben unter Mitnahme des in einer vertikalen Ebene (Fig. 6) bereitgehaltenen Karton-Zuschnitts 13. Dieser legt sich durch die Wirkung der Faltprofile 26, 27 U-förmig um die Packungsgruppe 11 herum.

In dieser Faltstellung wird die Packungsgruppe 11 mit dem Karton-Zuschnitt 13 in die Tasche 23 eingeschoben.

Jeder Tasche 23 ist ein Schieber 28, 29 zugeordnet. Diese bilden zugleich die radial innenliegende Begrenzung der Tasche 23, also einen inneren Taschenboden. Die beiden Schieber 28, 29 von einander diametral gegenüberliegenden Taschen sind hinsichtlich der Bewegungen miteinander verbunden, und zwar durch eine (bzw. zwei) gemeinsame Schubstangen 30. Eine Ausschubbewegung des einen Schiebers (29 in Fig. 3) bewirkt ein radiales Zurückziehen des anderen Schiebers 28. Der Schieber 28 befindet sich im Bereich der Einschubstation 25 zunächst in einer radial außenliegenden Position, der offenen Eintrittsseite der Tasche 23 bzw. der einzuschiebenden (Groß-)Packung 10 zugekehrt. Beim Einschieben einer Packungsgruppe 11 in die Tasche 23 wird der Schieber 28 nach innen zurückgefahren zunächst in eine Zwischenstellung gemäß Fig. 4, in der der Schieber 28 in Radialrichtung mit Abstand von der Tasche 23 positioniert ist. Diese Stellung ergibt sich aus einer Ausschubposition des gegenüberliegenden Schiebers 29. Danach kehrt der Schieber 28 in eine der Tasche 23 zugekehrte Stellung (Fig. 2) zurück. Wenn diese erreicht ist, wird der Faltrevolver 21 um einen Takt von 90° weitergeschaltet.

Der Karton-Zuschnitt 13 ist relativ zur Packungsgruppe 11 so positioniert, daß beim Einschieben in die Tasche 23 in der U-förmigen Faltstellung an der radial außenliegenden Seite Faltlappen unterschiedlicher Länge als Überstand gebildet werden, nämlich ein Innenlappen 31 und ein Außenlappen 32. Im Bereich der Einschubstation 25 wird der Innenlappen 31 gegen eine radial außenliegende Seite der Packungsgruppe 11 gefaltet (Fig. 4), und zwar durch eine auf- und ab- bzw. tangential bewegbare Faltplatte 33. Die Faltplatte 33 bleibt in der Faltstellung gemäß Fig. 4 während der Anfangsphase des Drehtaktes des Faltrevolvers 21.

Der zweite Faltlappen, nämlich der Außenlappen 32, wird bei der Drehbewegung des Faltrevolvers 21 gefaltet, und zwar durch eine feststehende, kreisbogenförmige Außenführung 34. Diese ist unmittelbar benachbart zur Bewegungsbahn des Faltrevolvers 21 positioniert und bewirkt die Faltung des Außenlappens 32 aufgrund der Relativbewegung der Tasche 23 samt Karton-Zuschnitt 13.

Die Tasche 23 mit Packungsgruppe 11 und teilweise gefaltetem Karton-Zuschnitt 13 gelangt in eine obere Leimstation 35. In dieser ist die Tasche 23 in aufrechter Ebene positioniert. Die Faltlappen 31, 32 sind obenliegend.

Die genannten Faltlappen, nämlich Innenlappen 31 und Außenlappen 32, sind durch Klebung miteinander zu verbinden. Dazu wird in der Leimstation 35 durch ein Beleimungsgerät 36 Leim aufgebracht, und zwar auf die nach außen gekehrte Seite des Innenlappens 31. Das Beleimungsgerät 36 besteht bei dem vorliegenden Beispiel aus einer Leimdüse 37, die bei achsparalleler Bewegung Leim in Längsrichtung auf den langgestreckten Innenlappen 31 aufbringt.

Zum Leimauftrag wird eine Besonderheit verwirklicht. Die in der beschriebenen Weise gefalteten Lappen, nämlich Innenlappen 31 und Außenlappen 32, werden im Bereich der Leimstation 35 freigegeben. Aufgrund der Materialspannungen und dadurch gegebenen Rückstellkräfte werden Innenlappen 31 und Außenlappen 32 selbsttätig in Schrägstellungen bewegt, nämlich unter einem spitzen Winkel zur Schließebene der Großpackung 10. Der (schmalere) Innenlappen 31 stützt sich dabei innenseitig am Außenlappen 32 ab (Fig. 7). Dadurch liegt die Außenseite des Innenlappens 31 teilweise frei. Die Leimdüse 37 ist unter Berücksichtigung dieser Stellung der Faltlappen 31, 32 schräggerichtet, so daß der Leim auf die freie Seite des Innenlappens 31 aufgetragen werden kann.

Um diese Stellung der Faltlappen 31, 32 zu gewährleisten, ist die Außenführung 34 im Bereich der Leimstation 35 unterbrochen. Eine in Umfangsrichtung anschließende zweite Außenführung 38 ist im Bereich der Leimstation 35 mit einem schräggerichteten Führungsschenkel 39 versehen, dessen Relativstellung etwa der Relativstellung des Außenlappens 32 im Bereich der Leimstation 35 entspricht bzw. hierzu parallel verläuft.

Nach Aufbringen des Leims in der Leimstation 35 wird der Faltrevolver 21 um einen Takt weitergeschaltet. Dabei gelangt die betreffende Tasche 23 mit der Großpackung 10 in den Bereich der Außenführung 38 bzw. in den Bereich einer kreisförmigen Führungskontur derselben. Dadurch werden die Faltlappen, nämlich Innenlappen 31 und Außenlappen 32, in die Faltstellung gedrückt und durch den aufgetragenen Leim miteinander verbunden.

Die Tasche 23 gelangt nun in eine Ausschubstation 40, die der Einschubstation 25 diametral gegenüberliegt. In der Ausschubstation 40 wird die Großpackung 10 durch den Schieber 29 in Radialrichtung aus der Tasche 23 ausgeschoben und dabei zugleich an den zweiten Faltrevolver 22 bzw. an eine gegenüberliegend zur Tasche 23 bereitgehaltene Tasche 24 eingeschoben. Der Schieber 29 fördert dabei die Packung 10 bis in die Tasche 24.

Wenn die Großpackung 10 mit einer Außenumhüllung aus Papier oder Folie zu versehen ist, wird im Bereich der Übergabe vom Faltrevolver 21 zum Faltrevolver 22 ein Zuschnitt 20 aus Papier oder Folie bereitgehalten. Der Zuschnitt 20 befindet sich in einer aufrechten Tangentialebene zu beiden Faltrevolvern 21, 22. Der Zuschnitt 20 wird nach dem Abtrennen von der Materialbahn 17 durch einen aufrechten Zuschnittförderer 41, der beim vorliegenden Beispiel aus den Zuschnitt 20 seitlich erfassenden Saugbändern besteht, in die aus Fig. 3 ersichtliche Übernahmeposition gefördert.

Eine Besonderheit besteht darin, daß der Zuschnitt 20 in der Übernahmeposition hinsichtlich der Relativstellung zur (Groß-)Packung 10 fixiert ist. Zu diesem Zweck ist der Zuschnitt 20 in der packungsgerechten Relativstellung zwischen der aus dem Faltrevolver 21 auszuschiebenden Packung 10 und einem Halteorgan, nämlich einem Stößel 42 des aufnehmenden Faltrevolvers 22 durch Einklemmen gehalten. Der Zuschnitt 20 liegt dabei an einer in Förderrichtung der Großpackung 10 vornliegenden Seitenfläche 43 einerseits und an einer freien Fläche des Stößels 42 andererseits an.

Bei fortgesetzter Ausschubbewegung durch den Schieber 29 und entsprechender Einfahrbewegung des Stößels 42 wird unter Aufrechterhaltung der Klemmstellung für den Zuschnitt 20 dieser zusammen mit der Großpackung 10 in die Tasche 24 eingeschoben.

Dabei wird der Zuschnitt 20 in bekannter Weise U-förmig um die Großpackung 10 herumgefaltet (Fig. 4).

Der zweite Faltrevolver 22 ist in analoger Weise aufgebaut wie der Faltrevolver 21, nämlich mit vier in gleichen Winkelabständen voneinander angeordneten Taschen 24. Jeder Tasche 24 ist ein Stößel 42, 44 zugeordnet. Die Stößel 42 und 44 von einander diametral gegenüberliegenden Taschen 24 sind hinsichtlich der Bewegung miteinander verbunden, nämlich über Stößelstangen 45, 46. Der Faltrevolver 22 ist so ausgebildet, daß die einander gegenüberliegenden Taschen 24 in versetzten Ebenen liegen. Die zur aufnehmenden Tasche 24 im Bereich einer Übergabestation 47 gegenüberliegende Tasche 24 im Bereich einer Ausschubstation 48 ist der Höhe nach versetzt, befindet sich bei dem vorliegenden Beispiel in einer höheren Ebene. Analog hierzu befinden sich jeweils die beiden anderen Taschen 24, nämlich in der oberen und unteren Stellung des Faltrevolvers 22, in versetzten Vertikalebenen.

Aus diesem Grunde sind zur Betätigung der Stößel 42 und 44 zwei parallele Stößelstangen 45, 46 vorgesehen, die an den Enden durch Traversen 49 miteinander verbunden sind. Eine Bewegung des Stößels 42 in einer Richtung bewirkt eine entgegengesetzt gerichtete Bewegung des Stößels 44.

Nach dem Einschub der Packung 10 mit Zuschnitt 20 in eine Tasche 24 des Faltrevolvers 22 werden in Radialrichtung außen überstehende Faltlappen 50 und 51 gebildet. Mit diesen radial abstehenden Faltlappen 50, 51 wird die Packung 10 durch die Tasche 24 in eine (obere) Schließstation des Faltrevolvers 22 gefördert. In dieser werden zunächst die Faltlappen 50 und 51 durch Faltorgane in die Schließstellung bewegt, nämlich unter Anlage an einer Seitenfläche 53 der Packung 10. Hierzu dienen querbewegbare, nämlich schwenkbare Falter 54, 55, die bei diesem Beispiel als winkelförmige Profile ausgebildet sind mit Faltschenkeln 56.

In der Faltstellung (Fig. 4) sind die Falter 54, 55 bzw. deren Faltschenkel 56 mit Abstand voneinander positioniert, so daß in einem annähernd mittleren Bereich ein Schließwerkzeug 57 bis zur Anlage an der Seitenfläche 53 der Packung 10 hindurchtreten kann. Es handelt sich dabei insbesondere um ein Siegelwerkzeug, also um eine Siegelbacke, die bei einer Folie als Außenumhüllung die Faltlappen 50, 51 durch thermisches Siegeln miteinander verbindet. Bei einem Zuschnitt 20 aus Papier kann dieser mit thermisch aktivierbarem Leim versehen sein (Hotmelt). Auch dieser Leim führt durch Aufbringen von Wärme und Druck zu einer Verbindung der Faltlappen 50, 51 miteinander.

Die Packung 10 gelangt durch weitere Drehung des Faltrevolvers 22 in die Ausschubstation 48. Durch entsprechende Bewegung des Stößels 44 wird die Packung 10 aus der Tasche 24 ausgeschoben und an einen Packungsförderer 58 übergeben. Dieser transportiert die Packungen 10 über eine horizontale Förderstrecke. Am Ende des Packungsförderers 58 werden die Packungen 10 in einen Packungsturm 59 eingeführt, in dem die Packungen 10 einzeln übereinander gestapelt sind. Oben werden die Packungen 10 in Horizontalrichtung aus dem Packungsturm 59 abgefördert.

Die Packungen 10 werden vom Faltrevolver 22 nicht unmittelbar an den Packungsförderer 58 übergeben. Vielmehr besteht eine Besonderheit darin, daß die aus der Tasche 24 ausgeschobenen Packungen 10 an eine Zwischenbühne 60 übergeben werden. Die Bewegung des Stößels 44 ist so gesteuert, daß die Packung 10 bis zur vollständigen Ablage auf der Zwischenbühne 60 verschoben wird. Die Zwischenbühne 60 ist hin- und herbewegbar, nämlich aus einer Übernahmestellung für die Packungen (zum Beispiel Fig. 3) in eine Übergabestellung für die Packungen 10 an den Packungsförderer 58 (Fig. 5, strichpunktiert). Die Zwischenbühne 60 besteht mindestens aus einer Oberführung und einer Unterführung für die Packungen 10. Die Zwischenbühne 60 ist zur Übernahme und zum Weitertransport der Packungen 10 hin- und herbewegbar. Mindestens die Unterführung, also eine untere Wandung der Zwischenbühne 60, ist mit einem Schlitz versehen für den Durchtritt von Mitnehmern 61 des Packungsförderers 58.

Der Packungsförderer 58 ist als Endlosförderer ausgebildet. Die Packungen 10 werden auf einer Unterlage liegend durch Mitnehmer 61 gefördert. Diese sind an einem Endlosorgan angeordnet, insbesondere an einer Kette. Die Mitnehmer 61 sind mit gleichen Abständen voneinander angeordnet. Diese Abstände sind so bemessen, daß der größte mögliche Typ einer Packung 10 zwischen benachbarten Mitnehmern 61 Aufnahme findet. Der Packungsförderer 58 ist demnach für jeden in Betracht kommenden Packungstyp unverändert einsetzbar.

Im Bereich des Packungsförderers 58 werden Faltungen der Außenumhüllung, also des Zuschnitts 20 vollendet, und zwar im Bereich seitwärts gerichteter Stirnflächen. Zu diesem Zweck sind zu beiden Seiten des Packungsförderers 58 Faltschienen bzw. Faltweichen 109 angeordnet, die in an sich bekannter Weise seitlich überstehende Lappen des Zuschnitts 20 falten. In einem Endbereich des Packungsförderers 58 ist darüber hinaus ein Siegelorgan 110 positioniert, welches bei Zuschnitten 20 aus einer Folie eine thermische Siegelung der Faltlappen vornimmt. Bei Zuschnitten 20 aus Papier können Hotmelt-Bereiche aktiviert werden.

Die Packungen 10 werden durch den Packungsförderer 58 am Ende der Förderstrecke auf einer Hubbühne 62 abgelegt. Diese ist durch eine Hubstange 63 auf- und abbewegbar. Die von dem Packungsförderer 58 aufgenommene Packung 10 wird durch die Hubbühne 62 durch Aufwärtsbewegung in den Packungsturm 59 unten eingeführt. Die Hubbühne 62 ist an feststehenden, aufrechten Führungsstangen 64 verschiebbar durch einen Schwenkarm 65.

Die Förderbewegung des Packungsförderers 58 ist - unabhängig von der Größe, nämlich Abmessung in Förderrichtung der Großpackung 10 - stets gleichbleibend. Dadurch ergibt sich eine vorgegebene, stets bleibende Relativstellung der Packungen 10 im Packungsturm 59. Dessen rechtsseitige Begrenzung (Fig. 2, Fig. 5) bleibt unveränderlich, unabhängig von der Querabmessung der Packungen 10.

Die Materialversorgung der Vorrichtung ist funktionell und räumlich besonders ausgebildet. Das Zuschnittmagazin 16 für die Karton-Zuschnitte 13 befindet sich unterhalb der Faltrevolver 21, 22, und zwar konkret etwa im Bereich unterhalb des Faltrevolvers 22. Die von einem Abroller 66 entnommenen Karton-Zuschnitte 13 werden durch Transportwalzen 67 entlang einer Zuschnittbahn 68 unterhalb der Faltrevolver 21, 22 transportiert und in eine vertikale Förderebene umgelenkt. Im Bereich der Einschubstation 25 werden die Karton-Zuschnitte 13 nacheinander von unten in die Einschubstellung gefördert und in dieser zur Mitnahme durch eine Packungsgruppe 11 bereitgehalten (Fig. 3).

Die Handhabung des bahnförmigen Verpackungsmaterials ist ebenfalls in besonderer Weise gelöst. Die Bobine 18 ist in einem unteren Bereich der Maschine positioniert, nämlich unterhalb der Ebene der Faltrevolver 21, 22. Die von der Bobine 18 abgezogene Materialbahn wird zunächst über mehrere Umlenkwalzen 69 geführt. Im Bereich eines horizontalen Bahnabschnitts 70 ist eine im einzelnen nicht gezeigte Kantensteuerung für die Materialbahn 17 eingerichtet. In diesem Bereich wird über bekannte Organe die exakte Laufrichtung der Materialbahn 17 gesteuert.

Es folgt ein im Aufbau und in der Funktion bekanntes Ausgleichspendel 71. Dieses steuert die Bahnspannung.

Die Materialbahn wird sodann über weitere Umlenkwalzen 72 einem Streifenaggregat 73 zugeführt. Dieses überträgt einen Aufreißstreifen 74 auf die Materialbahn 17, und zwar an der der späteren Großpackung 10 entsprechenden Relativstellung.

Die mit dem (fortlaufenden) Aufreißstreifen 74 versehene Materialbahn 17 wird sodann im Bereich eines aufrechten Bahnabschnitts 75 an einem Druckwerk 76 vorbeigeführt. Dieses kann eine insbesondere bei Zuschnitten 20 aus Papier, aber auch bei Folienzuschnitten erwünschte Bedruckung auf der Materialbahn anbringen. Es kann sich dabei auch um Druckmarken zur Steuerung der Materialbahn 17 handeln.

Über eine anschließende horizontale Förderstrecke 77 gelangt die Materialbahn 17 oberhalb der Ebene der Faltrevolver 21, 22 in den Bereich einer Zuschnittstation 78. Hier wird die Materialbahn 17 über Umlenkwalzen 79 nach unten gefördert. Im Bereich eines ersten, aufrechten Förderabschnitts ist bei dem vorliegenden Beispiel ein Schneidaggregat 80 angeordnet. Dieses kann erforderlichenfalls Vorschnitte im Bereich der Materialbahn 17 anbringen, insbesondere Trennschnitte zur Definition eines äußeren Decklappens im Bereich von Stirnflächen der Großpackung 10. Solche Deck- bzw. Etikettenlappen sind insbesondere bei Außenumhüllungen aus einem Zuschnitt 20 aus Papier üblich.

Die Materialbahn 17 gelangt sodann in den Bereich der Schneidstation 19, die die Zuschnitte 20 von der Materialbahn 17 abtrennt. Während des Trennvorgangs befindet sich die Materialbahn 17 bzw. der Zuschnitt 20 bereits im Bereich der aufrechten Führungs- und Förderorgane, nämlich der Zuschnittförderer 41. Diese halten den Zuschnitt 20 in der Übergabestation 47 in der beschriebenen Vertikalebene bereit.

Eine weitere Besonderheit ist die Zuführung der Einzelpackungen, nämlich der Zigaretten-Packungen 12, zur Einschubstation 25. Wie insbesondere aus Fig. 6 ersichtlich, werden die Zigaretten-Packungen 12 in achsparalleler Richtung in zwei Packungsreihen 81, 82 der Einschubstation 25 zugeführt, und zwar in einer Förderebene, die unterhalb der Einschubebene für die Packungsgruppe 11 in den Faltrevolver 21 liegt. Jede Packungsreihe 81, 82 besteht im vorliegenden Falle aus zwei übereinanderliegenden Reihen der Zigaretten-Packungen 12 (Fig. 1). Von jeder fortlaufenden Packungsreihe 81, 82 aus zwei Einzelreihen kann demnach unmittelbar durch Querabschub eine Packungsgruppe 11 der erwünschten Größe und Formation abgetrennt werden.

Zu diesem Zweck ist ein Packungsheber 83 vorgesehen. Dieser ist mit einer Plattform 84 versehen, auf der eine der Packungsgruppe 11 entsprechende Anzahl von Zigaretten-Packungen 12 Aufnahme findet. Die an einer Schubstange 85 angebrachte Plattform 84 ist im vorliegenden Falle in einer schrägen Bewegungsrichtung 86 auf- und abbewegbar. Aus einer unteren, von der Einschubposition entferntliegenden Stellung ist die Plattform 84 in der Bewegungsrichtung 86 aufwärts- und zugleich seitwärtsbewegbar in eine Einschubposition unmittelbar vor einer Tasche 23 des Faltrevolvers 21. Die Schubstange 85 ist zu diesem Zweck entsprechend schräg gelagert.

Die Einzelpackungen bzw. die Packungsgruppe 11 werden bzw. wird durch Querverschieben von der Packungsreihe 81 bzw. 82 abgeteilt und zugleich auf die Plattform 84 aufgeschoben. Hierfür ist ein Querschieber 87 vorgesehen, der die Packungsgruppe 11 seitlich erfaßt und bis zur Auflage auf der Plattform 84 verschiebt. Der Querschieber 87 ist an (horizontalen) Führungsstangen 88 bewegbar gelagert.

Der Querschieber 87 ist in besonderer Weise ausgebildet, nämlich als Doppelschieber mit zwei im Abstand voneinander angeordneten Mitnehmern 89 und 90. Durch eine Schubbewegung des Querschiebers 87 wird in einem ersten Fördertakt (entsprechend Fig. 6) eine Packungsgruppe 11 der entferntliegenden Packungsreihe (in Fig. 6 rechts) um einen Bewegungstakt querverschoben, nämlich in eine Zwischenstellung entsprechend der Position der Packungsreihe 81. Diese Packungsgruppe 11 wird durch den Mitnehmer 90 gefördert. Gleichzeitig wird durch den in einem entsprechendem Abstand angeordneten Mitnehmer 89 eine Packungsgruppe 11 von der Packungsreihe 81 abgeschoben bis zur Auflage auf der Plattform 84. Diese Packungsgruppe 11 auf der Plattform 84 wird in der beschriebenen Weise der Einschubstation 25 zugeführt.

Die im Bereich jeder Packungsreihe 81, 82 nachfolgenden Einzel-bzw. Zigaretten-Packungen 12 werden hinsichtlich der Förderbewegung angehalten durch in die Bewegungsbahn der Zigaretten-Packungen 12 der Packungsreihen 81, 82 einfahrbare Stopporgane (nicht gezeigt). Diese Stopporgane geben die Förderung der Packungsreihen 81, 82 nach Maßgabe des Abschubs der Packungsgruppen 11 wieder frei. Nach dem beschriebenen Fördertakt des Querschiebers 87 in Richtung zur Plattform 84 wird der Querschieber 87 aus dem Bereich der verschobenen Packungsgruppe herausbewegt, beispielsweise durch Anheben. Der Querschieber 87 kehrt in die Ausgangsstellung gemäß Fig. 6 zurück. Beim nächsten Fördertakt, nämlich nach Rückkehr der Plattform 84 in die untere Ausgangsstellung, wird die Förderbewegung des Querschiebers 87 wiederholt, wobei der Mitnehmer 89 die zuvor im Bereich der Packungsreihe 81 abgesetzte Packungsgruppe 11 erfaßt und auf die Plattform 84 aufschiebt. Der Querschieber 87 kehrt dann erneut in die Ausgangsstellung (Fig. 6) zurück. Die Stopporgane für die Packungsreihen 81, 82 werden zurückgezogen. Beide Packungsreihen 81, 82 werden nun nachgefördert in den Arbeitsbereich des Querschiebers 87. Die Besonderheit besteht darin, daß der Querschieber 87 zum Abfördern von Packungsgruppen 11 beider Packungsreihen 81, 82 stets eine einheitliche Hin- und Herbewegung ausführt.

Die in der oberen Endstellung von der Plattform 84 bereitgehaltene Packungsgruppe 11 wird durch einen Einschieber 91 von der Plattform 84 ab- und in die Tasche 23 eingeschoben. Der Einschieber 91 ist hin- und herbewegbar an Tragstangen 92 gelagert.

Eine weitere Besonderheit bildet die gesteuerte Bewegung der Schieber 28, 29 einerseits und der Stößel 42, 44 andererseits. Bei der Drehbewegung des Faltrevolvers 21 werden die Schieber 28, 29 so positioniert, daß der einer gefüllten Tasche 23 zugekehrte Schieber 28 an der zugekehrten Seite der (Groß-)Packung 10 anliegt, also einen Taschenboden bildet (Fig. 4, oben). Zu diesem Zweck sind an den Schiebern 28, 29 bzw. an den Schiebern 28, 29 zugekehrten Verdickungen 93 seitwärts abstehende Führungsrollen 94, 95 angebracht. Jeweils eine Führungsrolle 94 und 95 tritt bei der Drehbewegung des Faltrevolvers 21 in eine ortsfeste Kurvenbahn ein, nämlich in eine Führungsnut 96. Diese ist bei dem vorliegenden Beispiel (Fig. 4) im Bereich der unteren Hälfte des Faltrevolvers 21 angeordnet, vorzugsweise als Teil einer etwa halbkreisförmigen, ortsfest gelagerten Scheibe. Wenn die Schubstange 30 nach dem Ausschieben einer Packung 10 aus einer Tasche 23 im Bereich der Übergabestation 47 in die Normalstellung zurückgekehrt ist, befindet sich die dem Schieber 29 zugekehrte Führungsrolle 95 im (oberen) Eintrittsbereich der Führungsnut 96 (Stellung gemäß Fig. 2). Bei Drehung des Faltrevolvers 21 tritt die Führungsrolle 95 von oben her in die Führungsnut 96 ein. Dadurch ist die beschriebene Stellung des gegenüberliegenden Schiebers 28 an der Packung 10 in der Tasche 23 gewährleistet. Die Führungsnut 96 erstreckt sich bis zur Unterseite der Tasche 23 im Bereich der Einschubstation 25.

Im Bereich dieser Einschubstation 25 und gegenüberliegend im Bereich der Übergabestation 47 sind beide Führungsrollen 94, 95 außerhalb der Führungsnut 96. Dadurch ist eine Verschiebung der Schubstange 30 in der einen und anderen Richtung möglich.

Um die Verschiebung durchzuführen, nämlich die Ausschubbewegung für die Packungen 10 aus der Tasche 23 im Bereich der Übergabestation 47, wird ein gesondertes Betätigungsorgan an den Schiebern 28, 29 wirksam. Dieses besteht im vorliegenden Falle aus zwei Schiebersegmenten 97, 98, die etwa in der horizontalen Mittelebene des Faltrevolvers 21 wirksam sind. Die stegartigen Schiebersegmente 97, 98 sind in einem Abstand voneinander angeordnet, der bei entsprechender Relativstellung (Fig. 4 rechts) den Eintritt der Führungsrolle 94 in den Bereich zwischen den Schiebersegmenten 97, 98 ermöglicht. Wenn diese nun in der einen oder anderen Richtung bewegt werden (durch ein nicht gezeigtes Organ), wird dadurch zugleich die aus den Schiebern 28 und 29 sowie der Schubstange 30 bestehende Einheit verschoben, und zwar bis die in Fig. 4 erkennbare Endstellung. Nach dem Ausschub im Bereich der Übergabestation 47 wird die genannte Einheit durch die Schiebersegmente 97, 98 zurückbewegt, derart, daß sich die Führungsrolle 95 an der Eintrittsseite der Führungsnut 96 befindet.

In analoger Weise ist der Faltrevolver 22 ausgebildet. Dieser ist darüber hinaus in Fig. 8 gezeigt.

Die Taschen 24 dieses Faltrevolvers 22 bestehen aus zwei parallelen Taschenplatten 99, 100. Zwischen diesen findet die Packungsgruppe 11 bzw. die (Groß-)Packung 10 Aufnahme. Seitlich ist die Tasche 24 begrenzt durch Seitenstücke 101, 102. Diese bilden Seitenwände der Taschen 24. Die Seitenstücke 101, 102 sind querverstellbar zwischen den Taschenplatten 99, 100 angeordnet. Durch Verstellung mindestens eines Seitenstücks 101, 102 kann die wirksame Breite einer Tasche 24 an das Format der Packungsgruppe 11 angepaßt werden. Die Seitenstücke 101, 102 haben aufgrund ihrer Positionierung und Gestalt zugleich die Funktion von Faltorganen. Beim Einschub einer mit einem Zuschnitt 20 U-förmig umhüllten Großpackung 10 oder Packungsgruppe 11 werden in Förderrichtung vornliegende, seitlich überstehende Lappen des Zuschnitts 20 durch die Seitenstücke 101, 102 gefaltet.

Wegen der Seitenstücke 101, 102 können Organe zur Betätigung der Stößel 42, 44 nicht von der Seite her in die Tasche 24 eintreten. Zu diesem Zweck sind quergerichtet bzw. parallel zu den langgestreckten Stößeln 42, 44 angeordnete Betätigungsstäbe 103 außerhalb der Taschen 24 angeordnet, nämlich jeweils oberhalb bzw. neben den Taschenplatten 99 (Fig. 8). Die Betätigungsstäbe 103 laufen jeweils parallel zu den Stößeln 42, 44 bis in einen seitlichen Bereich neben Tragwangen 104, 105 des Faltrevolvers 22. An den aus diesem Bereich herausragenden Enden der Betätigungsstäbe 103 ist jeweils eine Tastrolle 106 angeordnet. Diese tritt in eine Kurvennut analog zu der Führungsnut 96 des Faltrevolvers 21 ein und bewirkt die beschriebene Verschiebung der Stößel 42, 44 bei der Drehbewegung des Faltrevolvers 22 bzw. bei dessen Stillstand. Die Betätigungsstäbe 103 sind zu diesem Zweck durch die quergerichteten Traversen 49 mit dem jeweils zugeordneten Stößel 42, 44 verbunden. Die Traversen treten durch schlitzförmige Ausnehmungen 107 hindurch, die im Bereich einer Taschenplatte 99 gebildet sind.

Die Betätigungsstäbe 103 sind durch je zwei parallele Stößelstangen 45 oder 46 geführt. Wobei die auf der einen Seite mit einem Betätigungsstab 103 verbundenen Stößelstangen 45 oder 46 am anderen Ende mit einem gegenüberliegenden Stößel 42 oder 44 verbunden sind. Die Stößel 42, 44 sind in einem mittigen, quaderförmigen Tragkörper 108 des Faltrevolvers 22 bzw. eines mittigen Drehkörpers desselben gelagert.

Eine weitere, eigenständig einsetzbare Besonderheit ist die Beleimung von Bereichen des Zuschnitts 20 aus Papier oder dergleichen. Im Bereich des Packungsförderers 58 ist eine Leimstation 111 gebildet mit einem Leimaggregat 112 mit Leimdüsen zum Aufbringen von Leim von oben her auf den Zuschnitt 20. Dieser ist im Bereich der Leimstation 111 weitgehend gefaltet, umgibt jedenfalls den einzuhüllenden Gegenstand (Fig. 9, rechts). Der Gegenstand - Packungsgruppe 11 - wird von dem Zuschnitt 20 so eingehüllt, daß an der Oberseite eine Überlappung gebildet ist, bestehend aus einem verhältnismäßig kurzen Innenlappen 113 und einem Außenlappen bzw. Decklappen 114. Dieser erstreckt sich im vorliegenden Falle über die volle Breite der Packung 10 und ist durch Klebung mit dem Innenlappen 113 verbunden.

Durch den Transport der Packungen 10 im Bereich des Packungsförderers 58 gelangt jede Packung in den Bereich eines Halteorgans für den (noch nicht verleimten) Decklappen 114. Bei dem vorliegenden Ausführungsbeispiel handelt es sich dabei um eine Saugwalze 115, also um ein längliches, um die eigene Achse drehbares Organ. An der Außenseite desselben münden Saugbohrungen, die an eine Unterdruckquelle angeschlossen sind und die am Umfang der Saugwalze 115 einen Unterdruck erzeugen. Im Bereich dieses Organs - Saugwalze 115 - wird der Decklappen 114 von der Saugwalze 115 erfaßt und am Umfang fixiert. Durch Drehen der Saugwalze 115 und queraxiale Verschiebung in Förderrichtung der Packungen 10 wird der Decklappen 114 auf die Saugwalze 115 aufgewickelt, derart, daß ein dem Innenlappen 113 zugekehrter Bereich des Decklappens 114 in einer Endstellung der Saugwalze 115 nach oben weist. Der Decklappen 114 wird dabei so gehalten, daß dessen Innenseite nach außen bzw. oben gerichtet ist, und zwar unmittelbar benachbart zum Leimaggregat 112 bzw. zu dessen Leimdüse. Der Leim kann nunmehr von oben her auf die Innenseite des Decklappens 114 übertragen werden. Infolge Weiterbewegung der Packungen wird der nun innenseitig beleimte Decklappen 114 von der Saugwalze 115 abgezogen und in die packungsgerechte Stellung zurückbewegt, wobei die Saugwalze 115 als Andrückorgan wirkt.

Damit beim Anheben des Decklappens 114 in der Beleimungsstation nicht zugleich auch der Innenlappen 113 angehoben wird, ist hierfür ein Halteorgan, nämlich ein in Förderrichtung der Packungen bewegbarer Andrücksteg 116 vorgesehen. Dieser liegt nach dem Abheben des Decklappens 114 auf dem Innenlappen 113 und fixiert diesen in der Faltstellung.

Für die Betätigung der Saugwalze 115 ist eine Stellmechanik 117 vorgesehen. Diese besteht aus einem Zahnsegment 118 und einem mit dem Zahnsegment kämmenden Zahnrad 119. Das Zahnrad 119 wiederum ist mit der Saugwalze 115 verbunden, so daß bei Bewegung in Förderrichtung die Saugwalze 115 zugleich gedreht wird, hier im Gegenuhrzeigersinn. Nach Verleimung des Decklappens 114 (Fig. 9, linke Position) kehrt die Saugwalze durch gegenläufige Drehbewegung in die Ausgangsstellung zurück.

Fig. 10 zeigt eine Besonderheit hinsichtlich der Behandlung fertiggestellter (Groß-)Packungen 10. Die im Packungsturm 59 aufwärtsbewegten Packungen 10 gelangen in den Bereich eines oberen Querförderers 120. Dieser besteht aus einem Endlosförderer bzw. einem Gurt 121. An dessen Außenseite sind je einer Packung 10 zugeordnete Mitnehmer 122, 123 angeordnet. Ein Untertrum 124 des Gurts 121 erfaßt die jeweils obere Packung 10 des Packungsturms 59 und fördert die Packung 10 in Querrichtung ab. Die Packung 10 gelangt durch den Querförderer 120 auf eine Packungswaage 125, die in der Bewegungsbahn der Packungen 10 angeordnet ist. Auf der Packungswaage 125 wird das Gewicht der Packung 10 ermittelt. Liegt das festgestellte Gewicht außerhalb eines Toleranzbereichs, wird die betreffende Packung 10 ausgesondert. Zu diesem Zweck werden die gewogenen Packungen 10 von der Packungswaage 125 durch den Querförderer 120 abtransportiert auf eine Förderplatte 126. An diese schließt seitlich ein oben offener Schacht 127 an. Fehlerhafte Packungen 10 werden im Bereich der Förderplatte 126 in Querrichtung von dieser abgeschoben in den seitlich neben der Förderplatte 126 mündenden Schacht 127. Dieser leitet die Fehlpackungen in einen Sammelbehälter 128.

### Bezugszeichenliste:

- 10: Großpackung
- 11: Packungsgruppe
- 12: Zigaretten-Packung
- 13: Karton-Zuschnitt
- 14: Zuschnittstapel
- 15: Stapelreihe
- 16: Zuschnittmagazin
- 17: Materialbahn
- 18: Bobine
- 19: Schneidstation
- 20: Zuschnitt
- 21: Faltrevolver
- 22: Faltrevolver
- 23: Tasche
- 24: Tasche
- 25: Einschubstation
- 26: Faltprofil
- 27: Faltprofil
- 28: Schieber
- 29: Schieber
- 30: Schubstange
- 31: Innenlappen
- 32: Außenlappen
- 33: Faltplatte
- 34: Außenführung
- 35: Leimstation
- 36: Beleimungsgerät
- 37: Leimdüse
- 38: Außenführung
- 39: Führungsschenkel
- 40: Ausschubstation
- 41: Zuschnittförderer
- 42: Stößel
- 43: Seitenfläche
- 44: Stößel
- 45: Stößelstange
- 46: Stößelstange
- 47: Übergabestation
- 48: Ausschubstation
- 49: Traverse
- 50: Faltlappen
- 51: Faltlappen
- 52: Schließstation
- 53: Seitenfläche
- 54: Falter
- 55: Falter
- 56: Faltschenkel
- 57: Schließwerkzeug
- 58: Packungsförderer
- 59: Packungsturm
- 60: Zwischenbühne
- 61: Mitnehmer
- 62: Hubbühne
- 63: Hubstange
- 64: Führungsstange
- 65: Schwenkarm
- 66: Abroller
- 67: Transportwalze
- 68: Zuschnittbahn
- 69: Umlenkwalze
- 70: Bahnabschnitt
- 71: Ausgleichspendel
- 72: Umlenkwalze
- 73: Streifenaggregat
- 74: Aufreißstreifen
- 75: Bahnabschnitt
- 76: Druckwerk
- 77: Förderstrecke
- 78: Zuschnittstation
- 79: Umlenkwalze
- 80: Schneidaggregat
- 81: Packungsreihe
- 82: Packungsreihe
- 83: Packungsheber

## Patentansprüche

1. Vorrichtung zum Herstellen von Packungen (10) durch Einschlagen von Gegenständen in alternativ einen oder mehrere Zuschnitte, insbesondere zum Herstellen von Großpackungen (10) aus Packungsgruppen (11), mit einem ersten Faltrevolver (21) zum Einhüllen in einen Zuschnitt, insbesondere Karton-Zuschnitt (13), und einem zweiten Faltrevolver (22) zum Einhüllen in einen anderen Zuschnitt (20), insbesondere in einen Papier- oder Folien-Zuschnitt, wobei die in gemeinsamer, aufrechter Ebene drehend nebeneinander angeordneten Faltrevolver (21, 22) jeweils vier in Radialrichtung offene Taschen (23, 24) aufweisen für Gegenstände und Zuschnitte und wobei die Gegenstände in eine sich jeweils in einer horizontalen Mittelebene befindenden Tasche (23) einer Einschubstation (25) des ersten Faltrevolvers (21) oder in eine Tasche (24) des zweiten Faltrevolvers (22) einschiebbar sind, **gekennzeichnet durch** folgende Merkmale:
a) der erste Faltrevolver (21) weist eine einzige Ausschubstation (40) gegenüberliegend zur Einschubstation (25) und benachbart zur Tasche (24) des zweiten Faltrevolvers (22) auf,
b) der Gegenstand bzw. die Packungsgruppe (11) ist in beiden Faltrevolvern (21, 22) nach dem Einschub in eine Tasche (23, 24) derselben stets längs eines oberhalb der horizontalen Mittelebene liegenden Halbkreises durch den jeweiligen Faltrevolver (21, 22) förderbar,
c) die Packungen (10) sind aus dem zweiten Revolver (22) in horizontaler Ebene aus- und in einen anschließenden horizontalen Packungsförderer (58) einschiebbar,
d) Karton-Zuschnitte (13) sind von einem unterhalb der Faltrevolver (21, 22) angeordneten Zuschnittmagazin (16) über eine Zuschnittbahn (68) von unten her einer Einschubstation des ersten Faltrevolvers (21) zuführbar.

2. Vorrichtung nach Anspruch 1, **gekennzeichnet durch** folgende Merkmale:
a) jeder Tasche (23, 24) eines Faltrevolvers (21, 22) ist ein Schieber (28, 29) bzw. Stößel (42, 44) zugeordnet, der im radial innenliegenden Bereich der Taschen (23, 24) wirksam ist und zeitweilig als innere Begrenzung der Taschen (23, 24) dient,
b) die Schieber (28, 29) bzw. Stößel (42, 44) von einander diametral gegenüberliegenden Taschen (23, 24) sind durch eine in Längsrichtung hin- und herbewegbare Schubstange (30) bzw. Stößelstange (45, 46) miteinander verbunden und bewegbar,
c) die Schieber (28, 29) bzw. Stößel (42, 44) sind während der Drehbewegung des Faltrevolvers (21, 22) durch eine mit dem Schieber (28, 29) bzw. Stößel (42, 44) verbundene Führungsrolle (94, 95) bzw. Tastrolle (106) verstellbar, wobei die Führungsrolle (94, 95) bzw. Tastrolle (106) an einer Kurvenbahn anliegt, insbesondere in einer ortsfesten Führungsnut (96).

3. Vorrichtung nach Anspruch 2, **dadurch gekennzeichnet,** daß die Schieber (28, 29) in horizontaler Stellung, nämlich einer Einschubstation (25) und einer Ausschubstation (40) zugekehrt, durch ein gesondertes Betätigungsorgan in Radialrichtung bewegbar sind, insbesondere durch ortsfeste Schiebersegmente (97, 98), die im Bereich mindestens einer der Führungsrollen (94, 95) durch Bewegung in Radialrichtung wirksam sind zur Betätigung der beiden Schieber (28, 29).

4. Vorrichtung nach Anspruch 1 oder einem der weiteren Ansprüche, **dadurch gekennzeichnet,** daß der zweite Faltrevolver (22) Taschen (24) aufweist, die zur zugeordneten Radialebene versetzt angeordnet sind und daß entsprechend die Drehachse des zweiten Faltrevolvers (22) gegenüber der Drehachse des ersten Faltrevolvers (21) der Höhe nach versetzt ist, insbesondere höher liegt, derart, daß eine gegenüber einer horizontalen Radialebene nach unten versetzte Tasche (24) des zweiten Faltrevolvers (22) im Bereich einer Übergabestation (47) in derselben (horizontalen) Ebene liegt wie eine Tasche (23) des ersten Faltrevolvers (21).

5. Vorrichtung nach Anspruch 1 oder einem der weiteren Ansprüche, **dadurch gekennzeichnet,** daß den Taschen (24) des zweiten Faltrevolvers (22) zugeordnete Stößel (42, 44) durch Stößelstangen (45, 46) betätigbar sind, die außerhalb der Taschen (24) liegen und die mit den innerhalb der Taschen (24) angeordneten Stößeln (42, 44) durch Traversen (49) verbunden sind, die durch Ausnehmungen (107) in Wandungen der Taschen (24), nämlich durch Taschenplatten (99), hindurchtreten.

6. Vorrichtung nach Anspruch 1 oder einem der weiteren Ansprüche, **dadurch gekennzeichnet,** daß die Taschen (24) des zweiten Faltrevolvers (22) aus zwei parallelen Taschenwandungen bzw. Taschenplatten (99, 100) bestehen, zwischen denen Seitenstücke (101, 102) als seitliche Begrenzung bzw. Seitenwand der Taschen (24) angeordnet sind, wobei die Seitenstücke (101, 102) relativ zueinander verstellbar sind im Sinne einer Veränderung des Abstands und daß die Seitenstücke (101, 102) zugleich als Faltorgane beim Einschub einer Packungsgruppe (11) mit Zuschnitt (20) dienen.

7. Vorrichtung nach Anspruch 1 oder einem der weiteren Ansprüche, **dadurch gekennzeichnet,** daß der im Bereich zwischen dem ersten Faltrevolver (21) und dem zweiten Faltrevolver (22) zugeführte Zuschnitt (20) hinsichtlich der packungskonformen Relativstellung fixierbar ist, insbesondere durch Festklemmen des Zuschnitts (20) zwischen einer auszuschiebenden Packung (10) bzw. Packungsgruppe (11) des ersten Faltrevolvers (21) und einem in eine Aufnahmestellung bewegten Stößel (42) des zweiten Faltrevolvers (22), wobei der Zuschnitt (20) an einer in Bewegungsrichtung vornliegenden Seitenfläche (43) der Packung (10) bzw. der Packungsgruppe (11) durch Andrücken fixiert ist.

8. Vorrichtung nach Anspruch 1 oder einem der weiteren Ansprüche, **dadurch gekennzeichnet,** daß einzuhüllende Packungsgruppen (11) von mindestens einer in achsparalleler Richtung zugeführten Packungsreihe (81, 82) durch Querbewegung abteilbar sind, vorzugsweise durch Aufschieben einer Packungsgruppe (11) auf eine Plattform (84) eines Packungshebers (83), wobei die Plattform (84) in einer unteren Ausgangsstellung unterhalb der zu beschickenden Tasche (23) des ersten Faltrevolvers (21) eine Packungsgruppe (11) aufnimmt und durch schräggerichtete Aufwärtsbewegung die Packungsgruppe (11) in eine Position vor der Tasche (23) transportiert.

9. Vorrichtung nach Anspruch 1 oder einem der weiteren Ansprüche, **dadurch gekennzeichnet,** daß zwei parallele Packungsreihen (81, 82) in achsparalleler Richtung der Einschubstation (25) des ersten Faltrevolvers (21) zuführbar sind und daß jeweils Packungsgruppen (11) von beiden Packungsreihen (81, 82) durch einen Querschieber mit zwei je einer Packungsreihe (81, 82) zugeordneten Mitnehmern (89, 90) abteilbar sind, wobei vorzugsweise der Querschieber (87) stets gleiche Förderbewegungen ausführt, derart, daß die Packungsgruppen (11) der Packungsreihen (81, 82) jeweils um einen vorgegebenen Bewegungstakt transportierbar und dabei jeweils eine Packungsgruppe (11) auf der Plattform (84) ablegbar ist.

10. Vorrichtung nach Anspruch 1 oder einem der weiteren Ansprüche, **dadurch gekennzeichnet,** daß die im Bereich des ersten Faltrevolvers (21) in einen Karton-Zuschnitt (13) U-förmig eingehüllte Packungsgruppe (11) aus der Beschickungsstation (25) längs eines Viertelkreises in eine obere Leimstation (35) förderbar ist, wobei vor bzw. während des Fördertaktes radial nach außen gerichtete Faltlappen des Karton-Zuschnitts (13) faltbar sind, nämlich ein Innenlappen (31) und ein Außenlappen (32) und daß im Bereich der oberen Leimstation (35) durch selbsttätiges Aufrichten der Faltlappen (31, 32) diese in eine Schrägstellung gelangen und daß in dieser Stellung Leim auf die Außenseite des freiliegenden Innenlappens (31) aufbringbar ist, insbesondere durch eine Leimdüse (37).

11. Vorrichtung nach Anspruch 1 oder einem der weiteren Ansprüche, **dadurch gekennzeichnet,** daß im Bereich des zweiten Faltrevolvers (22) ein U-förmig gefalteter Zuschnitt (20) aus Papier oder Folie im Bereich einer oberen Schließstation (52) hinsichtlich radial nach außen gerichteter Faltlappen (50, 51) faltbar ist, vorzugsweise durch schwenkbare, winkelförmige Falter (54, 55), wobei die Falter (54, 55) in Faltstellung einen mittleren Bereich freilassen, durch den ein Schließwerkzeug (57), insbesondere eine Siegelleiste hindurchtritt zum Siegeln bzw. Verkleben der einander teilweise überdeckenden Faltlappen (50, 51).

12. Vorrichtung nach Anspruch 1 oder einem der weiteren Ansprüche, **dadurch gekennzeichnet,** daß bahnförmiges Verpackungsmaterial für die Fertigung von Zuschnitten (20) als Materialbahn (17) von einer Bobine (18) abziehbar ist, die unterhalb des Bereichs der Faltrevolver (21, 22) positioniert ist, und zwar versetzt zum ersten Faltrevolver (21) und daß die Materialbahn (17) über Umlenkwalzen und Bearbeitungsstationen in einen Bereich oberhalb der Faltrevolver (21, 22) transportierbar ist, wobei die Materialbahn (17) von oben her einer Schneidstation (19) zum Abtrennen der Zuschnitte (20) zuführbar ist im Bereich etwa zwischen den beiden Faltrevolvern (21, 22).

13. Vorrichtung nach Anspruch 1 oder einem der weiteren Ansprüche, **dadurch gekennzeichnet,** daß zur Beleimung eines (äußeren) Faltlappens bzw. Decklappens (114) eines Zuschnitts (20) dieser aus seiner Faltstellung abhebbar und derart verformbar ist, daß eine mit Leim zu beaufschlagende Innenseite nach außen weist und insbesondere einem oberhalb einer Bewegungsbahn der Packungen (10) angeordneten Leimaggregat (112) zugekehrt ist.

14. Vorrichtung nach Anspruch 13, **dadurch gekennzeichnet**, daß der Faltlappen bzw. Decklappen (114) durch ein Halteorgan erfaßbar ist, insbesondere durch eine um die eigene Längsachse drehbare, quergerichtete Saugwalze (115), auf deren Mantelfläche der Decklappen (114) mit einem Teilbereich infolge Drehbewegung der Saugwalze (115) und Bewegung in Förderrichtung der Packungen (10) aufwickelbar ist, derart, daß ein Randbereich des Decklappens (114) mit der Innenseite nach oben gerichtet ist.

15. Vorrichtung nach Anspruch 1 oder einem der weiteren Ansprüche, **dadurch gekennzeichnet,** daß fertiggestellte Packungen (10) im Bereich einer Packungswaage (125) hinsichtlich eines vorgegebenen Sollgewichts überprüfbar sind, wobei vorzugsweise die jeweils obere Packung (10) eines Packungsturms (59) aus übereinander angeordneten Packungen (10) durch einen Querförderer (120) abförderbar ist auf die Packungswaage (125) und daß im Anschluß an die Packungswaage (125) festgestellte Fehlpackungen in einen Schacht (127) einschiebbar sind.

## Claims

1. Apparatus for producing packs (10) by wrapping articles in alternatively one or more blanks, in particular for producing large packs (10) comprising pack groups (11), having a first folding turret (21) for wrapping articles in a blank, in particular cardboard blank (13), and having a second folding turret (22) for wrapping articles in another blank (20), in particular in a paper or film blank, it being the case that the folding turrets (21, 22), which are arranged next to one another and so that they can rotate in a common, upright plane, each have four pockets (23, 24), which are open in the radial direction, for articles and blanks, and it being the case that the articles can be pushed into a pocket (23), which is in each case situated in a horizontal central plane, of a push-in station (25) of the first folding turret (21) or into a pocket (24) of the second folding turret (22), characterized by the following features: -
a) the first folding turret (21) has a single push-out station (40) which lies opposite the push-in station (25) and is adjacent to the pocket (24) of the second folding turret (22),
b) the article or the pack group (11), in both folding turrets (21, 22), after it has been pushed into a pocket (23, 24) thereof, can always be transported along a semicircle, which lies above the horizontal centre plane, through the folding turret (21, 22) in question,
c) the packs (10) can be pushed out of the second turret (22) in a horizontal plane and can be pushed into an adjoining horizontal pack conveyor (58),
d) cardboard blanks (13) can be fed from a blank magazine (16), which is arranged beneath the folding turrets (21, 22), via a blank path (68), from below, to a push-in station of the first folding turret (21).

2. Apparatus according to Claim 1, characterized by the following features:
a) each pocket (23, 24) of a folding turret (21, 22) is assigned a slide (28, 29) or pusher (42, 44), which acts in the radially inner region of the pockets (23, 24) and acts temporarily as an inner boundary of the pockets (23, 24),
b) the slides (28, 29) or pushers (42, 44) of diametrically opposite pockets (23, 24) are connected to one another and moveable by means of a push rod (30) or push-rod stem (45, 46) which can be moved back and forth in the longitudinal direction,
c) during the rotational movement of the folding turret (21, 22), the slides (28, 29) or pushers (42, 44) can be adjusted by means of a guide roller (94, 95) or contact roller (106), which is connected to the slide (28, 29) or pusher (42, 44), it being the case that the guide roller (94, 95) or contact roller (106) bears against a cam track, in particular in a stationary guide groove (96).

3. Apparatus according to Claim 2, **characterized in that** in the horizontal position, namely directed towards a push-in station (25) and a push-out station (40), the slides (28, 29) can be moved in a radial direction by a separate actuating element, in particular by stationary slide segments (97, 98) which act in the region of at least one of the guide rollers (94, 95), by movement in the radial direction, in order to actuate the two slides (28, 29).

4. Apparatus according to Claim 1 or one of the further claims, **characterized in that** the second folding turret (22) has pockets (24) which are offset with respect to the associated radial plane, and in that, correspondingly, the axis of rotation of the second folding turret (22) is offset vertically with respect to the axis of rotation of the first folding turret (21), in particular is located at a higher level, such that, in the region of a transfer station (47), a pocket (24) which belongs to the second folding turret (22) and is offset downwards with respect to a horizontal radial plane is located in the same (horizontal) plane as a pocket (23) of the first folding turret (21).

5. Apparatus according to Claim 1 or one of the further claims, **characterized in that** push rods (42, 44) which are assigned to the pockets (24) of the second folding turret (22) can be actuated by push-rod stems (45, 46) which are located outside the pockets (24) and are connected to the push rods (42, 44), which are arranged within the pockets (24), by crossmembers (49) which pass through cutouts (107) in walls of the pockets (24), namely through pocket plates (99).

6. Apparatus according to Claim 1 or one of the further claims, **characterized in that** the pockets (24) of the second folding turret (22) comprise two parallel pocket walls or pocket plates (99, 100) between which side pieces (101, 102) are arranged as a lateral boundary or side wall of the pockets (24), it being possible for the side pieces (101, 102) to be adjusted relative to one another in order to change the spacing, and in that the side pieces (101, 102) serve at the same time as folding elements for the operation of pushing in a pack group (11) with blank (20).

7. Apparatus according to Claim 1 or one of the further claims, **characterized in that** the blank (20) which is fed in the region between the first folding turret (21) and the second folding turret (22) can be fixed in terms of the pack-specific position, in particular by the blank (20) being clamped between a pack (10) or pack group (11) which is to be pushed out of the first folding turret (21) and a push rod (42) which has been moved into a receiving position and belongs to the second folding turret (22), the blank (20) being force-fixed against a side surface (43) of the pack (10) or of the pack group (11), said surface being located at the front in the movement direction.

8. Apparatus according to Claim 1 or one of the further claims, **characterized in that** pack groups (11) which are to be wrapped can be separated off from at least one pack row (81, 82), which is fed in the axis-parallel direction, by virtue of transverse movement, preferably by virtue of a pack group (11) being pushed onto a platform (84) of a pack lifter (83), it being the case that, in a bottom, initial position beneath the pocket (23) of the first folding turret (21) which is to be charged, the platform (84) receives a pack group (11) and, by virtue of obliquely directly upward movement, transports the pack group (11) into a position in front of the pocket (23).

9. Apparatus according to Claim 1 or one of the further claims, **characterized in that** two parallel pack rows (81, 82) can be fed in the axis-parallel direction to the push-in station (25) of the first folding turret (21), and in that pack groups (11) from the two pack rows (81, 82) in each case can be separated off by a transverse slide with two carry-along elements (89, 90) each assigned to one pack row (81, 82), the transverse slide (87) preferably always executing the same conveying movements, such that the pack groups (11) of the pack rows (81, 82) can be transported in each case by a predetermined stepped movement interval and, in the process, in each case one pack group (11) can be deposited on the platform (84).

10. Apparatus according to Claim 1 or one of the further claims, **characterized in that**, in the region of the first folding turret (21), the pack group (11) which has been wrapped in a cardboard blank (13) in the form of a U can be conveyed out of the charging station (25), along a quarter-circle, into a top gluing station (35), it being possible, before or during the stepped conveying interval, for radially outwardly directed folding tabs, namely an inner tab (31) and an outer tab (32), of the cardboard blank (13) to be folded, and in that, in the region of the top gluing station (35), the folding tabs (31, 32) are set up automatically and moved into an oblique position, and in that, in this position, glue can be applied, in particular by a glue nozzle (37), onto the outside of the exposed inner tab (31).

11. Apparatus according to Claim 1 or one of the further claims, **characterized in that**, in the region of the second folding turret (22), a blank (20) which has been folded in the form of a U and consists of paper or film can have its radially outwardly directed folding tabs (50, 51) folded in the region of a top closing station (52), preferably by pivotable, angular folders (54, 55), it being the case that the folders (54, 55), in the folding position, leave exposed a central region through which a closing tool (57), in particular a sealing strip, passes for the purpose of sealing or adhesively bonding the partially overlapping folding tabs (50, 51).

12. Apparatus according to Claim 1 or one of the further claims, **characterized in that** web-like packaging material for producing blanks (20) can be drawn off, as a material web (17), from a reel (18) which is positioned beneath the region of the folding turrets (21, 22), to be precise offset with respect to the first folding turret (21), and in that the material web (17) can be transported, via deflecting rollers and processing stations, into a region above the folding turrets (21, 22), it being possible for the material web (17) to be fed from above to a cutting station (19) for the purpose of severing the blanks (20), in the region approximately between the two folding turrets (21, 22).

13. Apparatus according to Claim 1 or one of the further claims, **characterized in that**, to glue an (outer) folding tab or cover tab (114) of a blank (20), it can be lifted out of its folded position and can be deformed in such a manner that an inner side, to which glue is to be applied, faces outwards and in particular faces towards a gluing unit (112) arranged above a movement path of the packs (10).

14. Apparatus according to Claim 13, **characterized in that** the folding tab or cover tab (114) can be gripped by a holding member, in particular by a suction roller (115), which can rotate about its own longitudinal axis, is transversely oriented and onto the lateral surface of which a partial region of the cover tab (114) can be wound as a result of rotational movement of the suction roller (115) and movement of the packs (10) in the conveying direction, in such a manner that an edge region of the cover tab (114) is oriented with the inner side facing upwards.

15. Apparatus according to Claim 1 or one of the further claims, **characterized in that** finished packs (10) can be checked for a preset desired weight in the region of a pack balance (125), it preferably being the case that in each case the upper pack (10) of a pack tower (59) comprising packs (10) arranged on top of one another can be conveyed away by a transverse conveyor (120) onto the pack balance (125), and in that packs which have been established to be faulty following the pack balance (125) can be pushed into a chute (127).

## Revendications

1. Dispositif pour la fabrication de paquets (10) par enveloppement d'objets dans un ou plusieurs flans, en particulier pour la fabrication de grands paquets (10) à partir de groupes de paquets (11), comportant un premier revolver de pliage (21) pour l'enveloppement dans un flan, en particulier un flan en carton (13), et un deuxième revolver de pliage (22) pour l'enveloppement dans un autre flan (20), en particulier dans un flan en papier ou en feuille, les revolvers de pliage (21, 22), placés l'un près de l'autre et tournant dans un plan vertical commun, présentant chacun quatre poches ouvertes en direction radiale (23, 24) pour les objets et les flans, et les objets étant introduits dans une poche (23) se trouvant dans un plan médian horizontal, d'un poste d'introduction (25) du premier revolver de pliage (21) ou dans une poche (24) du deuxième revolver de pliage (22), caractérisé par les caractéristiques suivantes
a) le premier revolver de pliage (21) présente un poste unique d'expulsion (40) opposé au poste d'introduction (25) et voisin de la poche (24) du deuxième revolver de pliage (22),
b) dans chacun des deux revolvers de pliage (21, 22), l'objet ou le groupe de paquets (11) est, après introduction dans une poche (23, 24) de celui-ci, transporté toujours par celui-ci le long d'un demi-cercle situé au-dessus du plan médian horizontal,
c) les paquets (10) sont expulsés du deuxième revolver de pliage (22) dans un plan horizontal et introduits dans un transporteur de paquets horizontal (58) adjacent,
d) des flans en carton (13) sont amenés d'un magasin à flans (16), placé au-dessous des revolvers de pliage (21, 22), à un poste d'introduction du premier revolver de pliage (21), depuis le bas et par l'intermédiaire d'une voie à flans (68).

2. Dispositif selon la revendication 1, caractérisé par les caractéristiques suivantes :
a) à chaque poche (23, 24) d'un revolver de pliage (21, 22) est associé un pousseur (28, 29) ou un poussoir (42, 44) qui agit dans la zone radialement intérieure des poches (23, 24) et sert temporairement de limite intérieure des poches (23, 24),
b) les pousseurs (28, 29) ou les poussoirs (42, 44) de poches (23, 24) diamétralement opposées sont reliés et mus par une tige de pousseur (30) ou une tige de poussoir (45, 46) qui va et vient dans la direction longitudinale,
c) les pousseurs (28, 29) et les poussoirs (42, 44), pendant le mouvement de rotation du revolver de pliage (21, 22), sont déplacés respectivement par un galet-guide (94, 95) et un galet palpeur (106) joints respectivement au pousseur (28, 29) et au poussoir (42, 44), le galet-guide (94, 95) et le galet palpeur (106) s'appuyant chacun sur un chemin incurvé, en particulier dans une rainure fixe de guidage (96).

3. Dispositif selon la revendication 2, caractérisé par le fait que les pousseurs (28, 29), en position horizontale, c'est-à-dire dirigés vers un poste d'introduction (25) et un poste d'expulsion (40), sont mus par un organe de manoeuvre séparé, en particulier par des segments de pousseur fixes (97, 98) qui, pour la manoeuvre des deux pousseurs (28, 29), agissent par mouvement en direction radiale dans la zone d'au moins un des galets-guides (94, 95).

4. Dispositif selon la revendication 1 ou une des autres revendications, caractérisé par le fait que le deuxième revolver de pliage (22) présente des poches (24) qui sont décalées du plan radial associé, et que de façon correspondante, l'axe de rotation du deuxième revolver de pliage (22) est décalé en hauteur par rapport à l'axe de rotation du premier revolver de pliage (21), en particulier est situé plus haut, de façon telle qu'une poche (24) du deuxième revolver de pliage (22) décalée vers le bas par rapport à un plan radial horizontal soit, dans la zone d'un poste de transfert (47), dans le même plan (horizontal) qu'une poche (23) du premier revolver de pliage (21).

5. Dispositif selon la revendication 1 ou une des autres revendications, caractérisé par le fait que des poussoirs (42, 44) associés aux poches (24) du deuxième revolver de pliage (22) sont actionnés par des tiges de poussoir (45, 46) qui sont situées à l'extérieur des poches (24) et reliées aux poussoirs (42, 44) placés à l'intérieur des poches (24) par des traverses (49) qui passent par des évidements (107) faits dans les parois des poches (24), à savoir à travers des plaques de poche (99).

6. Dispositif selon la revendication 1 ou une des autres revendications, caractérisé par le fait que les poches (24) du deuxième revolver de pliage (22) sont constituées de deux parois ou plaques parallèles (99, 100) entre lesquelles des pièces latérales (101, 102) sont placées comme limite latérale ou paroi latérale des poches (24), les pièces latérales (101, 102) étant mobiles l'une par rapport à l'autre dans le sens d'un changement de distance, et que les pièces latérales (101, 102) servent en même temps d'organes plieurs lors de l'introduction d'un groupe de paquets (11) avec flan (20).

7. Dispositif selon la revendication 1 ou une des autres revendications, caractérisé par le fait que le flan (20) amené dans la zone entre le premier revolver de pliage (21) et le deuxième revolver de pliage (22) est fixé en ce qui concerne la position relative conforme au paquet, en particulier par blocage du flan (20) entre un paquet (10) ou un groupe de paquets (11) du premier revolver de pliage (21) à expulser et un poussoir (42) du deuxième revolver de pliage (22) mis dans une position de réception, le flan (20) étant fixé par serrage contre une face latérale (43), située en avant dans la direction de mouvement, du paquet (10) ou du groupe de paquets (11).

8. Dispositif selon la revendication 1 ou une des autres revendications, caractérisé par le fait que des groupes de paquets (11) à envelopper sont, par mouvement transversal, séparés d'au moins un rang de paquets (81, 82) amené dans une direction parallèle à l'axe, de préférence par glissement d'un groupe de paquets (11) sur une plate-forme (84) d'un élévateur de paquets (83), la plate-forme (84), dans une position initiale inférieure au-dessous de la poche (23) à charger du premier revolver de pliage (21), recevant un groupe de paquets (11) et, par mouvement ascendant dirigé obliquement, menant ce groupe de paquets (11) dans une position située devant la poche (23).

9. Dispositif selon la revendication 1 ou une des autres revendications, caractérisé par le fait que deux rangs parallèles de paquets (81, 82) sont amenés dans une direction parallèle à l'axe au poste d'introduction (25) du premier revolver de pliage (21), et que chaque fois, des groupes de paquets (11) sont séparés des deux rangs de paquets (81, 82) par un pousseur transversal ayant deux entraîneurs (89, 90) affectés chacun à un rang de paquets (81, 82), le pousseur transversal (87) exécutant de préférence toujours les mêmes mouvements de transport de façon telle que les groupes de paquets (11) des rangs de paquets (81, 82) soient chaque fois transportés d'un temps fixé de mouvement et qu'alors chaque fois, un groupe de paquets (11) soit déposé sur la plate-forme (84).

10. Dispositif selon la revendication 1 ou une des autres revendications, caractérisé par le fait que le groupe de paquets (11) enveloppé en U dans un flan en carton (13) dans la zone du premier revolver de pliage (21) est, du poste de chargement (25), conduit le long d'un quart de cercle à un poste supérieur d'encollage (35), avant ou pendant le temps de transport étant rabattus des rabats du flan en carton (13) dirigés radialement vers l'extérieur, à savoir un rabat intérieur (31) et un rabat extérieur (32), et que dans la zone du poste supérieur d'encollage (35), ces rabats (31, 32), par redressement automatique, prennent une position oblique, et que dans cette position, de la colle est appliquée sur la face extérieur du rabat intérieur (31) dégagé, en particulier par une buse encolleuse (37).

11. Dispositif selon la revendication 1 ou une des autres revendications, caractérisé par le fait que dans la zone du deuxième revolver de pliage (22), un flan (20) en papier ou en feuille plié en U est, dans la zone d'un poste supérieur de fermeture (52), plié en ce qui concerne des rabats dirigés radialement vers l'extérieur (50, 51), de préférence par des plieurs coudés basculants (54, 55), ces plieurs (54, 55), en position de pliage, laissant libre une zone centrale qu'un outil de fermeture (57), en particulier une barrette de scellement, traverse pour sceller ou coller les rabats (50, 51) qui se recouvrent partiellement.

12. Dispositif selon la revendication 1 ou une des autres revendications, caractérisé par le fait que du matériau d'emballage en bande pour la fabrication de flans (20) est tir, comme bande de matériau (17) d'une bobine (18) qui est placée au-dessous de la zone des revolvers de pliage (21, 22), décalée du premier revolver de pliage (21), et que la bande de matériau (17) est conduite par des rouleaux de renvoi et des postes de traitement à une zone située au-dessus des revolvers de pliage, et la bande de matériau (17) est, dans la zone située à peu près entre les deux revolvers de pliage (21, 22), amenée d'en haut à un poste de coupe (19) pour la séparation des flans (20).

13. Dispositif selon la revendication 1 ou une des autres revendications, caractérisé par le fait que pour l'encollage d'un rabat ou d'une patte de couverture (supérieur) (114) d'un flan (20), celui-ci ou celle-ci est soulevé de sa position rabattue et déformé de façon telle qu'une face intérieure à encoller soit dirigée vers l'extérieur et en particulier vers un dispositif d'encollage (112) placé au-dessus d'une trajectoire des paquets (10).

14. Dispositif selon la revendication 13, caractérisé par le fait que le rabat ou la patte de couverture (114) est saisi(e) par un organe de maintien, en particulier par un rouleau aspirant (115), dirigé transversalement et tournant autour de son axe, sur la surface latérale duquel une partie de la patte de couverture (114) s'enroule en raison du mouvement de rotation du rouleau aspirant (115) et du mouvement dans la direction de transport des paquets (10), de façon telle qu'une partie de bord de la patte de couverture (114) ait sa face intérieure dirigée vers le haut.

15. Dispositif selon la revendication 1 ou une des autres revendications, caractérisé par le fait que dans la zone d'une balance à paquets (125), les paquets (10) achevés sont contrôlés en ce qui concerne un poids prescrit, de préférence, le paquet (10) supérieur d'une tour (59) de paquets (10) superposés étant évacué par un transporteur transversal (120) pour être amené sur la balance à paquets (125), et qu'après la balance à paquets (125), les paquets trouvés défectueux sont introduits dans une cheminée (127).
